# EUROPÄISCHE PATENTSCHRIFT

(11) **EP 2 453 786 B1**
(45) Veröffentlichungstag und Bekanntmachung des Hinweises auf die Patenterteilung: **24.04.2013**
(21) Anmeldenummer: 10728724.5
(22) Anmeldetag: 08.07.2010
(51) Int. Cl.: A47L 15/00, A47L 15/42, D06F 33/02, D06F 39/00

(54) **VERFAHREN ZUM UNTERSTÜTZEN EINER BEDIENPERSON BEIM FESTLEGEN VON PARAMETERN EINES PROZESSES EINES HAUSHALTSGERÄTS UND HAUSHALTSGERÄT**
METHOD FOR SUPPORTING AN OPERATOR WHEN SETTING PARAMETERS OF A PROCESS OF A HOUSEHOLD APPLIANCE AND HOUSEHOLD APPLIANCE
PROCÉDÉ PERMETTANT D'ASSISTER UN OPÉRATEUR LORS DE LA DÉFINITION DES PARAMÈTRES DU PROCESSUS D'UN APPAREIL MÉNAGER ET APPAREIL MÉNAGER

(30) Priorität: 17.07.2009 DE 102009027803
(43) Veröffentlichungstag der Anmeldung: 23.05.2012
(73) Patentinhaber: BSH Bosch und Siemens Hausgeräte GmbH, 81739 München (DE)
(72) Erfinder: FUCHS, Gerhard, 81825 München (DE); HÄPP, Claudia, 80639 München (DE)
(86) Internationale Anmeldenummer: PCT/EP2010/059798
(87) Internationale Veröffentlichungsnummer: WO 2011/006824

(56) Entgegenhaltungen:
- EP-A1- 0 844 326
- EP-A1- 1 683 902
- WO-A1-2010/049822

## Beschreibung

Die Erfindung betrifft ein Verfahren zum Unterstützen einer Bedienperson beim Festlegen von Parametern eines Prozesses eines Haushaltsgeräts durch Vornahme von Eingaben an einer Bedieneinrichtung, wobei die Eingaben durch eine Steuereinrichtung empfangen werden. Außerdem betrifft die Erfindung ein Haushaltsgerät, das zum Durchführen des Verfahrens ausgebildet ist.

Es ist Stand der Technik, einen Energieverbrauch eines Haushaltsgeräts mittels einer Anzeigeeinrichtung anzuzeigen. Aus der Druckschrift DE 697 28 496 T2 ist bekannt, dass der Energieverbrauch einer Waschmaschine vorhergesagt und an einem Bildschirm angezeigt werden kann. Während eines Waschprozesses der Waschmaschine wird außerdem der jeweils augenblickliche Leistungsverbrauch beziehungsweise ein aufintegrierter Energieverbrauch der Waschmaschine angezeigt; nach Abschluss des Waschprozesses wird an dem Bildschirm der Wert für die durch die Waschmaschine während des Waschprozesses verbrauchte Gesamtenergie angezeigt.

Im Gegenstand gemäß Druckschrift DE 44 46 883 A1 wird eine Bedienperson beim Bedienen einer Waschmaschine dadurch unterstützt, dass bei Auswahl einer vorbestimmten Temperaturstufe - zum Beispiel 95 °C - ein auffälliges Signal ausgegeben wird. Mit diesem Signal wird die Bedienperson darauf aufmerksam gemacht, dass der Waschprozess bei Anwendung der ausgewählten Temperaturstufe energieaufwändig ist.

Aus der Druckschrift GB 2 416 852 A ist ein Mess- und Anzeigegerät bekannt, mit welchem eine Leistungsaufnahme eines Haushaltsgeräts gemessen werden kann. Das Mess- und Anzeigegerät umfasst einen Bildschirm, an welchem die jeweils momentane Leistungsaufnahme des Haushaltsgeräts angezeigt wird. Darüber hinaus können an dem Bildschirm die Kosten für die aufgenommene elektrische Energie angezeigt werden. Das Mess- und Anzeigegerät kann einen Betrieb des Haushaltsgeräts durch Entkoppeln des Haushaltsgeräts von einem Versorgungsnetz dann unterbrechen, wenn die Kosten für die Energie eine vorbestimmte Schwelle überschreiten. Das Mess- und Anzeigegerät kann auch in dem Haushaltsgerät integriert sein, nämlich in einer Steckeinrichtung des Haushaltsgeräts. Im Gegenstand gemäß Druckschrift GB 2 416 852 A ist der Bedienperson auch die Möglichkeit gegeben, mittels eines Bedienelements die Anzeige der verbrauchten Energie beziehungsweise die Anzeige der Kosten zurückzusetzen. Dann beginnt das Mess- und Anzeigegerät erneut, die vom Haushaltsgerät aufgenommene Energie aufzuintegrieren und die Kosten für diese Energie zu berechnen.

Ein Verfahren der eingangs genannten Gattung ist außerdem beispielsweise aus dem Dokument EP 1 683 902 A1 als bekannt zu entnehmen. Dieses Dokument beschreibt ein Haushaltsgerät in Form einer Waschmaschine, bei welcher für einen spezifischen Parameter des Waschprozesses der Ressourcenverbrauch der Waschmaschine ermittelt wird.

Es ist Aufgabe der Erfindung, eine Lösung aufzuzeigen, wie eine Bedienperson beim Festlegen von Parametern eines Prozesses eines Haushaltsgeräts besser als im Stand der Technik unterstützt werden kann.

Diese Aufgabe wird erfindungsgemäß durch ein Verfahren mit den Merkmalen gemäß Patentanspruch 1, wie auch durch ein Haushaltsgerät mit den Merkmalen gemäß Patentanspruch 15 gelöst. Vorteilhafte Ausführungen der Erfindung sind Gegenstand der abhängigen Patentansprüche.

Bei einem erfindungsgemäßen Verfahren wird eine Bedienperson beim Festlegen von Parametern eines Prozesses eines Haushaltsgeräts unterstützt. Die Bedienperson legt die Parameter des Prozesses durch Vornahme von Eingaben an einer Bedieneinrichtung des Haushaltsgeräts fest. Die Eingaben werden durch eine Steuereinrichtung des Haushaltsgeräts empfangen. Bei dem erfindungsgemäßen Verfahren wird eine Eingabe durch die Steuereinrichtung empfangen, über die zumindest ein erster Parameter des Prozesses festgelegt wird. Für eine Mehrzahl von möglichen, unter Berücksichtigung der Eingabe ausgewählten Varianten des Prozesses, die sich jeweils in dem ersten Parameter und/oder in zumindest einem weiteren Parameter voneinander unterscheiden, wird jeweils ein Wert für eine Größe ermittelt, die einen zugeordneten Ressourcenverbrauch wiedergibt. Die Steuereinrichtung gibt den jeweiligen Wert der Größe für die gesamte Mehrzahl von möglichen Varianten aus, wobei die Werte mittels einer Anzeigeeinrichtung des Haushaltsgeräts angezeigt werden.

Also erhält die Bedienperson beim Festlegen von Parametern eines Prozesses des Haushaltsgeräts Informationen über den Ressourcenverbrauch durch das Haushaltsgerät, nämlich für eine Mehrzahl von möglichen Varianten des Prozesses - also für zumindest zwei Varianten, insbesondere für zumindest drei Varianten. Die Bedienperson kann somit unter Berücksichtigung des jeweiligen Ressourcenverbrauchs eine solche Variante des Prozesses auswählen, welche für den geringsten Ressourcenverbrauch sorgt.

Unter einem Haushaltsgerät wird vorliegend ein Gerät verstanden, das zur Haushaltsführung eingesetzt wird. Das kann ein Haushaltsgroßgerät sein, wie beispielsweise eine Waschmaschine, ein Wäschetrockner, eine Geschirrspülmaschine, ein Gargerät, eine Dunstabzugshaube, ein Kältegerät, eine Kühl-Gefrier-Kombination oder ein Klimagerät. Das kann aber auch ein Haushaltskleingerät sein, wie beispielsweise ein Kaffeevollautomat oder eine Küchenmaschine.

Durch das erfindungsgemäße Verfahren wird also eine Bedienperson beim Festlegen von Parametern eines Prozesses des Haushaltsgeräts besser als im Stand der Technik unterstützt. Im Stand der Technik - insbesondere im Gegenstand gemäß Druckschrift DE 697 28 496 T2 - wird nämlich lediglich eine einzige Variante eines Waschprozesses durch die Waschmaschine vorgeschlagen, zum Beispiel wird eine bestimmte Temperatur für den Waschprozess vorgeschlagen. Es wird der Energieverbrauch lediglich für diese einzige Variante berechnet und angezeigt. Im Stand der Technik kann also die Bedienperson den einzigen Vorschlag annehmen oder sie kann die Parameter des Waschprozesses anderweitig festlegten, nämlich unabhängig von dem Vorschlag der Waschmaschine. Demgegenüber wird im erfindungsgemäßen Verfahren der Ressourcenverbrauch für eine Mehrzahl von Varianten des Prozesses ermittelt und der Bedienperson angezeigt, dies noch vor dem Einleiten des Prozesses. Somit kann die Bedienperson eine solche Variante des Prozesses auswählen, die vorbestimmten Kriterien genügt beziehungsweise die von der Bedienperson bevorzugt wird.

Das erfindungsgemäße Verfahren ermöglicht zum Beispiel einen solchen Ablauf beim Festlegen von Parametern eines Prozesses eines Haushaltsgeräts: Das Haushaltsgerät ist eine Waschmaschine, die einen Programmdrehwähler aufweist, wie auch ein Bedienelement zum Festlegen der Temperatur, ein Bedienelement zum Festlegen der Drehzahl der Wäschetrommel und ein Bedienelement zum Festlegen der Zeit, in welcher ein Waschprozess der Waschmaschine beendet werden soll. Eine Bedienperson betätigt den Programmdrehwähler und legt ein bestimmtes Ablaufprogramm des Waschprozesses fest - zum Beispiel "Ptlegeleicht". Das Ablaufprogramm des Waschprozesses stellt hier einen ersten Parameter des Waschprozesses dar, die Bedienperson legt also einen ersten Parameter des Waschprozesses - das Ablaufprogramm - fest. Eine Steuereinrichtung der Waschmaschine empfängt die Eingabe der Bedienperson, über welche das Ablaufprogramm des Waschprozesses festgelegt wird. Die Steuereinrichtung berechnet nun für beispielsweise drei Varianten des Waschprozesses jeweils einen Wert für einen Verbrauch der elektrischen Energie, einen Wasserverbrauch sowie für die Kosten. Die drei Varianten des Waschprozesses unterscheiden sich voneinander zum Beispiel in der Temperatur. Also berechnet die Steuereinrichtung jeweils den Ressourcenverbrauch für drei unterschiedliche Temperaturwerte für das festgelegte Ablaufprogramm ("Pflegeleicht") des Waschprozesses. Ergänzend oder alternativ kann die Steuereinrichtung auch den jeweiligen Ressourcenverbrauch für andere Ablaufprogramme des Waschprozesses berechnen und anzeigen. Die Bedienperson kann nun die Parameter des Waschprozesses unter Berücksichtigung des jeweiligen Ressourcenverbrauchs festlegen und den Waschprozess starten.

Die Parameter, in denen sich die Mehrzahl von möglichen Varianten voneinander unterscheiden, können zum Beispiel ein Ablaufprogramm beinhalten, gemäß welchem der Prozess durchgeführt wird. Dann berechnet die Steuereinrichtung den Wert für die den Ressourcenverbrauch wiedergebende Größe für unterschiedliche Ablaufprogramme des Prozesses. Die jeweiligen Werte werden dann für diese unterschiedlichen Ablaufprogramme angezeigt, und die Bedienperson kann das Ablaufprogramm unter Berücksichtigung der angezeigten Werte festlegen. Das Unterstützen der Bedienperson beim Konfigurieren des Prozesses kann somit dahingehend erfolgen, dass der Bedienpeson der Ressourcenverbrauch für unterschiedliche Ablaufprogramme angezeigt wird, auch wenn sie bereits ein konkretes Ablaufprogramm festgelegt hat.

Ergänzend oder alternativ können die Parameter, in denen sich die Mehrzahl von möglichen Varianten voneinander unterscheiden, eine Temperatur beinhalten, bei welcher der Prozess durchgeführt wird. Also kann die Steuereinrichtung für unterschiedliche Temperaturwerte jeweils den Ressourcenverbrauch ermitteln, und die jeweiligen Werte für den Ressourcenverbrauch können der Bedienperson angezeigt werden. Die Bedienperson wird somit darüber informiert, wie stark der Ressourcenverbrauch - also zum Beispiel der Leistungsverbrauch - durch die Temperatur beeinflusst wird. Die Bedienperson kann somit einen solchen Temperaturwert auswählen, welcher einerseits für ein optimales Ergebnis des Prozesses und andererseits für einen geringen Ressourcenverbrauch sorgt. Bei dem Parameter "Temperatur" kann es sich zum Beispiel um eine Temperatur, auf welche Wasser in einer Waschmaschine oder einer Geschirrspülmaschine aufgeheizt wird, oder auch um eine Temperatur einer Prozessluft in einem Wäschetrockner handeln.

Ergänzend oder alternativ können die Parameter, in denen sich die Mehrzahl von möglichen Varianten voneinander unterscheiden, eine Geschwindigkeit der Bewegung einer Komponente des Haushaltsgeräts beinhalten. Zum Beispiel können die Parameter eine Drehzahl einer Wäschetrommel in einer Waschmaschine beinhalten. Dann berechnet die Steuereinrichtung für unterschiedliche Werte der Geschwindigkeit den jeweiligen Ressourcenverbrauch, und die Bedienperson kann die Geschwindigkeit unter Berücksichtigung des jeweiligen Ressourcenverbrauchs festlegen.

Ergänzend oder alternativ können die Parameter, in denen sich die Mehrzahl von möglichen Varianten voneinander unterscheiden, ein Durchführen eines Zusatzprogramms beinhalten. Ein solcher Parameter stellt einen binären Parameter dardas Zusatzprogramm wird entweder durchgeführt oder nicht. Ist das Haushaltsgerät eine Waschmaschine, so können die Parameter ein Durchführen einer Vorwäsche und/oder ein Durchführen einer zusätzlichen Spülung beinhalten. Bei einer Geschirrspülmaschine können die Parameter zum Beispiel ein Durchführen einer zusätzlichen Spülung beinhalten. Die Bedienperson erhält somit eine Information darüber, welchen Einfluss auf den Ressourcenverbrauch das Durchführen eines Zusatzprogramms hat. Unter Berücksichtigung des Ressourcenverbrauchs kann die Bedienperson also ein Zusatzprogramm durchführen lassen oder nicht.

Für die Mehrzahl von möglichen Varianten des Prozesses kann/können jeweils ein Wert für einen Verbrauch der elektrischen Energie und/oder ein Wert für einen Wasserverbrauch und/oder jeweils die Kosten des Prozesses als Größe ermittelt und angezeigt werden. Für mehrere Varianten des Prozesses erhält somit die Bedienperson die Information über den jeweiligen Verbrauch der elektrischen Energie und/oder den Wasserverbrauch und/oder über die Kosten. Aus diesen Informationen kann die Bedienperson eine für sie optimale Variante des Prozesses auswählen beziehungsweise die Parameter des Prozesses so festlegen, dass ein geringster Energieverbrauch und/oder ein geringster Wasserverbrauch und/oder geringste Kosten des Prozesses erzielt wird/werden.

Die Steuereinrichtung ermittelt den jeweiligen Wert für die den Ressourcenverbrauch wiedergebende Größe unter Berücksichtigung der Eingabe, über die zumindest der erste Parameter des Prozesses festgelegt wird. Die Steuereinrichtung berücksichtigt also den durch die Bedienperson zunächst festgelegten Parameter und/oder den Parameterwert. Wird über die Eingabe zum Beispiel die Temperatur festgelegt, bei welcher ein Waschprozess durchgeführt werden soll, so kann die Steuereinrichtung bei der Auswahl der Mehrzahl von Varianten den Temperaturwert und/oder den Parameter "Temperatur" berücksichtigen. Es kann zum Beispiel vorgesehen sein, dass die Steuereinrichtung den Ressourcenverbrauch für den festgelegten Parameterwert sowie für weitere Werte desselben Parameters ermittelt und anzeigt. Zusätzlich oder alternativ kann die Steuereinrichtung solche Varianten des Prozesses auswählen und für diese jeweils den Ressourcenverbrauch ermitteln, die sich in einem weiteren Parameter voneinander unterscheiden. Wird über die Eingabe der Bedienperson beispielsweise die Temperatur festgelegt, so kann die Steuereinrichtung den Ressourcenverbrauch für eine Mehrzahl von unterschiedlichen Ablaufprogrammen des Prozesses bei dem festgelegten Temperaturwert ermitteln und anzeigen.

In einer bevorzugten Ausführungsform ist vorgesehen, dass durch die Steuereinrichtung zumindest eine Variante für den Prozess vorgeschlagen wird, die vorbestimmten Kriterien bezüglich des Ressourcenverbrauchs entspricht. Dann kann dieser Vorschlag mittels der Anzeigeeinrichtung angezeigt werden, zum Beispiel durch eine Markierung einer Variante des Prozesses an einem Bildschirm. Zusätzlich zu der Anzeige des Ressourcenverbrauchs für unterschiedliche Varianten des Prozesses kann also auch eine konkrete Variante durch die Steuereinrichtung vorgeschlagen werden. Die Bedienperson kann also beim Festlegen von Parametern des Prozesses dahingehend unterstützt werden, dass sie keine Variante des Prozesses selbst auswählen muss, sondern eine solche Variante vorgeschlagen bekommt, die den vorbestimmten Kriterien bezüglich des Ressourcenverbrauchs entspricht.

Das Vorschlagen der zumindest einen Variante kann beinhalten, dass
- ein bestimmtes Ablaufprogramm vorgeschlagen wird, gemäß welchem der Prozess durchgeführt wird und/oder
- ein Wert für die Temperatur vorgeschlagen wird, bei welcher der Prozess durchgeführt wird, und/oder
- ein Wert für eine Geschwindigkeit der Bewegung einer Komponente des Haushaltsgeräts, insbesondere ein Wert für eine Drehzahl einer Trommel, zum Beispiel einer Wäschetrommel, vorgeschlagen wird und/oder
- das Durchführen eines Zusatzprogramms vorgeschlagen wird.

Beim Letzteren kann es sich zum Beispiel um das Durchführen einer Vorwäsche bei einer Waschmaschine und/oder das Durchführen einer zusätzlichen Spülung bei einer Waschmaschine oder einer Geschirrspülmaschine handeln. Nach den vorbestimmten Kriterien kann also der Bedienperson jeweils eine optimale Variante für den Prozess vorgeschlagen werden.

Also kann die Steuereinrichtung eine Variante des Prozesses vorschlagen, nämlich eine solche, die den vorbestimmten Kriterien bezüglich des Ressourcenverbrauchs genügt. Zum Beispiel kann nach den vorbestimmten Kriterien eine solche Variante vorgeschlagen werden, welche gegenüber den anderen Varianten:
- für den geringsten Verbrauch der elektrischen Energie sorgt und/oder
- für den geringsten Wasserverbrauch sorgt und/oder
- für die geringsten Kosten des Prozesses sorgt.

Die Steuereinrichtung kann also Daten aus einem Speicher auslesen, die Informationen über diese vorbestimmten Kriterien beinhalten. Dann kann die Steuereinrichtung die ermittelten Werte für den Ressourcenverbrauch sowie die Daten über die Kriterien einer Analyse unterziehen und abhängig von dieser Analyse zumindest eine Variante des Prozesses vorschlagen. Die Bedienperson kann somit die für sie preisgünstigste Variante des Prozesses vorgeschlagen bekommen und/oder es kann ihr eine energiereduzierte und/oder wasserverbrauchsreduzierte Variante des Prozesses vorgeschlagen werden.

Die Bedienperson kann auch selbst wenigstens ein Kriterium festlegen, nach welchem eine Variante des Prozesses durch die Steuereinrichtung vorgeschlagen wird. Dann empfängt die Steuereinrichtung eine von der Bedienperson vorgenommene weitere Eingabe, über welche dieses wenigstens eine Kriterium festgelegt wird. Somit wird der Bedienperson die Möglichkeit gegeben, selbst zu entscheiden, welche Aspekte beim Festlegen von Parametern des Prozesses für sie am wichtigsten erscheinen.

In einer bevorzugten Ausführungsform wird die Bedienperson beim Festlegen von Parametern des Prozesses dadurch unterstützt, dass eine Information über die Art der Erzeugung von Ressourcen, die für das Haushaltsgerät zu einem momentanen Zeitpunkt zur Verfügung stehen, sowie eine Information über die Art der Erzeugung von Ressourcen, die für das Haushaltsgerät zu zumindest einem späteren Zeitpunkt zur Verfügung gestellt werden, mittels der Anzeigeeinrichtung anzeigt werden. Insbesondere wird jeweils eine Information über die Art der Erzeugung der elektrischen Energie angezeigt, die für das Haushaltsgerät momentan zur Verfügung steht und zu zumindest einem späteren Zeitpunkt zur Verfügung gestellt wird. Unter der Art der Erzeugung der elektrischen Energie wird hier die Art und Weise verstanden, auf welche die im elektrischen Versorgungsnetz zur Verfügung stehende Energie ursprünglich erzeugt worden ist. Grundsätzlich wird zwischen erneuerbarer Energie und konventioneller Energie unterschieden. Die erneuerbare Energie kann zum Beispiel Bioenergie, also aus Pflanzenöl, Holz, Biowasserstoff und/oder aus Biogas erzeugte Energie und/oder Solarenergie und/oder aus einem Windkraftwerk erzeugte Energie und/oder aus einem Wasserkraftwerk erzeugte Energie umfassen. Die konventionelle Energie kann Atomenergie und/oder aus Erdgas erzeugte Energie und/oder aus Erdöl erzeugte Energie und/oder aus Kohle erzeugte Energie umfassen. Durch Anzeige der Art der Erzeugung von Ressourcen, die für das Haushaltsgerät momentan zur Verfügung stehen und zu zumindest einem späteren Zeitpunkt zur Verfügung gestellt werden, kann die Umweltfreundlichkeit des Haushaltsgeräts im Vergleich zum Stand der Technik deutlich erhöht werden; denn die Bedienperson kann den Prozess des Haushaltsgeräts zu einem solchen Zeitpunkt starten oder automatisch starten lassen, zu welchem "saubere Ressourcen" zur Verfügung stehen.

Es hat sich als besonders vorteilhaft herausgestellt, wenn durch die Steuereinrichtung zumindest ein Zeitpunkt für das Einleiten des Prozesses vorgeschlagen wird, nämlich ein solcher, der vorbestimmten Kriterien bezüglich der Art der Erzeugung der Ressourcen entspricht. Dann kann der Vorschlag mittels der Anzeigeeinrichtung angezeigt werden. Die Bedienperson muss somit nicht selbst entscheiden, zu welchem Zeitpunkt der Prozess des Haushaltsgeräts eingeleitet werden soll, sie kann dem Vorschlag der Steuereinrichtung folgen und den Prozess zum vorgeschlagenen Zeitpunkt starten lassen. Es hat sich dabei als besonders umweltfreundlich erwiesen, wenn nach den vorbestimmten Kriterien ein solcher Zeitpunkt vorgeschlagen wird, der für eine vorbestimmte Art der Erzeugung der Ressourcen sorgt. Zum Beispiel kann ein solcher Zeitpunkt für das Einleiten des Prozesses vorgeschlagen werden, zu welchem die elektrische Energie, mit welcher das Haushaltsgeräts versorgt wird, zumindest einen vordefinierten Anteil von erneuerbarer Energie umfasst. Insbesondere können die vorbestimmten Kriterien beinhalten, dass die elektrische Energie zumindest einen vordefinierten Anteil von Energie aus einem Wasserkraftwerk und/oder einer Solaranlage und/oder einem Windkraftwerk und/oder einem Biomassekraftwerk umfasst. Ein solcher Anteil kann zum Beispiel in einem Wertebereich von 50 % bis 100 %, insbesondere in einem Wertebereich von 70 % bis 100 % liegen. Bei dieser Ausführungsform wird also solche Energie zum Versorgen des Haushaltsgeräts bevorzugt, die auf "sauberem Wege" und umweltfreundlich erzeugt wurde.

Die Bedienperson kann auch selbst wenigstens ein Kriterium festlegen, nach welchem ein Zeitpunkt für das Einleiten des Prozesses durch die Steuereinrichtung vorgeschlagen wird. Dann empfängt die Steuereinrichtung eine von der Bedienperson vorgenommene weitere Eingabe, über welche dieses wenigstens eine Kriterium festgelegt wird. Somit wird der Bedienperson die Möglichkeit gegeben, selbst zu entscheiden, welche Aspekte betreffen die Art der Erzeugung der Ressourcen für sie am wichtigsten sind.

Auch während des Prozesses können mittels der Anzeigeeinrichtung Informationen über den aktuellen Ressourcenverbrauch durch das Haushaltsgerät angezeigt werden. Es kann während des Prozesses der jeweils augenblickliche Wert für die den Ressourcenverbrauch wiedergebende Größe mittels der Steuereinrichtung ermittelt und mittels der Anzeigeeinrichtung angezeigt werden. Insbesondere kann hier der jeweils augenblickliche Wert für den Energieverbrauch ermittelt, insbesondere gemessen, und angezeigt werden. Hier handelt es sich insbesondere um eine seit Beginn des Prozesses oder bezüglich eines festen Zeitpunkts aufintegrierte Energie, die durch das Haushaltsgerät verbraucht wurde, und/oder um eine momentane Leistungsaufnahme des Haushaltsgeräts. Die Bedienperson kann dann über den jeweils augenblicklichen Ressourcenverbrauch des Haushaltsgeräts informiert werden. Es ist auch sinnvoll möglich, den momentanen Leistungsverbrauch und/oder den aufintegrierten Energieverbrauch einzelner Komponenten und/oder Funktionen des Haushaltgeräts anzuzeigen, wie zum Beispiel den jeweils augenblicklichen Leistungsverbrauch eines Elektromotors und/oder einer Heizung. Bei dieser Ausführungsform kann eine im Haushaltsgerät vorhandene Anzeigeeinrichtung genutzt werden; der jeweils augenblickliche Ressourcenverbrauch kann abwechselnd mit der Information über eine zum Abschluss des Prozesses noch benötigte Restzeit angezeigt werden. Dann erfolgt ein Umschalten zwischen der Restzeit und dem Ressourcenverbrauch an einem bereits vorhandenen Bildschirm des Haushaltsgeräts.

In einer Ausführungsform ist vorgesehen, dass nach Abschluss des Prozesses ein Wert für eine einen gesamten Ressourcenverbrauch wiedergebende Größe durch die Steuereinrichtung ermittelt und mittels der Anzeigeeinrichtung angezeigt wird. Es kann/können zum Beispiel ein Wert für einen gesamten Energieverbrauch des Prozesses und/oder ein Wert für einen gesamten Wasserverbrauch und/oder die tatsächlichen Gesamtkosten des Prozesses angezeigt werden. Die Bedienperson wird also nach Abschluss des Prozesses über den tatsächlichen gesamten Ressourcenverbrauch informiert; diese Information kann die Bedienperson beim Festlegen von Parametern eines weiteren Prozesses des Haushaltsgeräts nützen.

Der Wert für den gesamten Ressourcenverbrauch - also der Wert für die gesamte aufgenommene elektrische Energie und/oder der Wert für den gesamten Wasserverbrauch und/oder die gesamten Kosten - kann, insbesondere zugeordnet zu einer Information über die Variante des abgeschlossenen Prozesses, durch die Steuereinrichtung in einem Speicher abgespeichert werden. Dann kann die Information über jeweils den gesamten Ressourcenverbrauch unterschiedlicher Varianten jederzeit durch die Bedienperson abgerufen und mittels der Anzeigeeinrichtung angezeigt werden. Es wird somit der Bedienperson die Möglichkeit gegeben, die Daten betreffend den Ressourcenverbrauch unterschiedlicher Prozessen und auch unterschiedlicher Varianten auszuwerten. Dies kann zum Beispiel so aussehen, dass Daten über alle abgeschlossenen Prozesse des Haushaltsgeräts über eine vorbestimmte Zeitdauer abgerufen werden können, nämlich beispielsweise in Form von Grafiken oder Tabellen.

Die Erfindung umfasst auch ein Haushaltsgerät, welches zum Durchführen des erfindungsgemäßen Verfahrens oder einer bevorzugten Ausführungsform des Verfahrens ausgebildet ist. Die mit Bezug auf das erfindungsgemäße Verfahren vorgestellten bevorzugten Ausführungsformen und deren Vorteile gelten entsprechend für das erfindungsgemäße Haushaltsgerät.

Weitere Merkmale der Erfindung ergeben sich aus den Ansprüchen, den Figuren und der Figurenbeschreibung. Alle vorstehend beschriebenen Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar.

Die Erfindung wird nun anhand einzelner bevorzugter Ausführungsbeispiele sowie unter Bezugnahme auf die Zeichnungen näher erläutert. Es zeigen:
- Fig. 1: in schematischer Darstellung ein Haushaltsgerät gemäß einer Ausführungsform der Erfindung; und
- Fig. 2: eine beispielhafte Bildschirmanzeige, mit welcher eine Bedienperson beim Festlegen von Parametern eines Prozesses des Haushaltsgeräts unterstützt wird.

Ein in Fig. 1 schematisch dargestelltes Haushaltsgerät 1 kann ein Haushaltsgroßgerät oder ein Haushaltskleingerät sein. Das Haushaltsgerät 1 ist im Ausführungsbeispiel eine Waschmaschine. Das Haushaltsgerät 1 umfasst eine Bedieneinrichtung 2, mittels welcher eine Bedienperson diverse Parameter eines Waschprozesses festlegen und den Waschprozess selbst starten kann. Die Bedieneinrichtung 2 kann zum Beispiel einen Programmdrehwähler zum Festlegen eines Ablaufprogramms aufweisen, gemäß welchem der Waschprozess durchgeführt werden soll. Die Bedieneinrichtung 2 kann außerdem ein Bedienelement zum Festlegen einer Temperatur, ein Bedienelement zum Festlegen einer Drehzahl einer Wäschetrommel des Haushaltsgeräts 1, ein Bedienelement zum Festlegen einer Zeit, nach welcher der Waschprozess abgeschlossen werden soll, sowie zumindest ein Bedienelement umfassen, mit welchem das Durchführen eines Zusatzprogramms des Haushaltsgeräts 1 - wie insbesondere das Durchführen einer zusätzlichen Spülung und/oder einer Vorwäsche - ausgewählt werden kann.

Das Haushaltsgerät 1 umfasst eine Anzeigeeinrichtung 3, die einen Bildschirm 4 umfassen kann. An dem Bildschirm 4 können die festgelegten Parameter eines Waschprozesses angezeigt werden, wie beispielsweise die Temperatur, die Drehzahl, das festgelegte Ablaufprogramm sowie die Zeit, nach welcher der Waschprozess abgeschlossen werden soll.

Mit der Bedieneinrichtung 2 und mit der Anzeigeeinrichtung 3 ist eine Steuereinrichtung 5 elektrisch gekoppelt, mit welcher die Waschprozesse des Haushaltsgeräts 1 gemäß den festgelegten Parametern gesteuert werden. Dazu kann die Steuereinrichtung 5 zum Beispiel einen Mikrocontroller 6 umfassen, wie auch einen Speicher 7. In dem Speicher 7 können Daten betreffend die Parameter der Waschprozesse gespeichert sein. Der Mikrocontroller 6 kann Daten im Speicher 7 speichern sowie aus diesem auslesen. Im Speicher 7 sind Programmcodes abgelegt, mit deren Hilfe der Mikrocontroller 6 die Waschprozesse des Haushaltsgeräts 1 durchführen kann. Im Speicher 7 sind auch Daten gespeichert, die Informationen über mögliche Temperaturwerte, mögliche Drehzahlwerte, mögliche Ablaufprogramme sowie mögliche Zusatzprogramme für die Waschprozesse beinhalten.

Mittels der Steuereinrichtung 5 können eine Mehrzahl von elektrischen Verbrauchern des Haushaltsgeräts 1 angesteuert werden. Zum Beispiel können mittels der Steuereinrichtung 5 ein Antriebsmotor 8 für die Wäschetrommel, eine Heizung 9, wie auch eine Pumpe 10 angesteuert werden. Durch entsprechende Ansteuerung der elektrischen Verbraucher 8, 9, 10 können dann die Waschprozesse des Haushaltsgeräts 1 gemäß den festgelegten Parametern durchgeführt werden.

Nachfolgend wird ein Verfahren gemäß einer Ausführungsform der Erfindung anhand der Fig. 1 und 2 näher erläutert.

Eine Bedienperson macht eine erste Eingabe an der Bedieneinrichtung 2, indem sie zum Beispiel den Programmdrehwähler aus einer Null-Stellung in eine "Pflegeleicht"-Stellung dreht. Über diese Eingabe wird also ein Ablaufprogramm eines Waschprozesses festgelegt. Zusätzlich kann die Bedienperson auch die Temperatur und/oder die Drehzahl festlegen, nämlich durch Betätigen jeweils eines Bedienelements der Bedieneinrichtung 2. Der Mikrocontroller 6 empfängt all diese Eingaben und speichert entsprechende Daten in dem Speicher 7. Nachdem der Mikrocontroller 6 die Eingaben von der Bedieneinrichtung 2 empfangen hat, unterstützt er die Bedienperson beim Festlegen der Parameter des Waschprozesses. Für eine Mehrzahl von Varianten des Waschprozesses - im Ausführungsbeispiel für vier Varianten - ermittelt der Mikrocontroller 6 den Verbrauch der elektrischen Energie, den Wasserverbrauch sowie die Kosten des Waschprozesses bei Anwendung der jeweiligen Variante. Der Energieverbrauch, der Wasserverbrauch und die Kosten können für die Mehrzahl von Varianten entweder durch den Mikrocontroller 6 geschätzt beziehungsweise vorausberechnet werden oder sie können aus dem Speicher 7 für die jeweilige Variante ausgelesen werden. Die Varianten, für welche der Energieverbrauch, der Wasserverbrauch und die Kosten ermittelt werden, unterscheiden sich voneinander jeweils in zumindest einem Parameter, sei dieser ein bereits durch die Bedienperson festgelegter oder ein noch nicht festgelegter Parameter.

Der Energieverbrauch, der Wasserverbrauch und die Kosten werden für die Mehrzahl von Varianten mittels der Anzeigeeinrichtung 3 angezeigt, nämlich an dem Bildschirm 4. Fig. 2 stellt eine solche beispielhafte Bildschirmanzeige dar. In der ersten Spalte sind eine Mehrzahl von Varianten V bezeichnet, nämlich insgesamt vier Varianten V1, V2, V3, V4. Als erster Parameter P1 ist das Ablaufprogramm Pr dargestellt. Der ersten Variante V1 ist dabei ein erstes Ablaufprogramm Pr1, zum Beispiel "Kochwäsche" zugeordnet, der zweiten Variante V2 ist ebenfalls das erste Ablaufprogramm Pr1 zugeordnet. Der dritten Variante V3 ist ein zweites Ablaufprogramm Pr2 zugeordnet, beispielsweise "Pflegeleicht". Der vierten Variante V4 ist ebenfalls das zweite Ablaufprogramm Pr2 zugeordnet.

In der dritten Spalte ist als zweiter Parameter P2 die Temperatur T dargestellt. Der ersten und der dritten Variante V1, V3 ist ein erster Temperaturwert T1 zugeordnet. Der zweiten und der dritten Variante V2, V4 ist ein zweiter Temperaturwert T2 zugeordnet.

In der vierten Spalte ist als dritter Parameter P3 beispielsweise das Durchführen eines Zusatzprogramms ZP dargestellt, wie zum Beispiel das Durchführen einer Zusatzspülung oder einer Vorwäsche. Bei der ersten und der dritten Variante V1, V3 soll das Zusatzprogramm ZP durchgeführt werden. Bei der zweiten und der vierten Variante V2, V4 soll das Durchführen des Zusatzprogramms ZP unterlassen werden.

Für alle vier Varianten V1, V2, V3, V4 des Waschprozesses werden mittels der Anzeigeeinrichtung 3 der jeweilige Energieverbrauch EV1, EV2, EV3, EV4, der jeweilige Wasserverbrauch WV1, WV2, WV3, WV4 sowie die jeweiligen Kosten K1, K2, K3, K4 angezeigt. Also wird die Bedienperson beim Festlegen der Parameter des Waschprozesses dahingehend unterstützt, dass für vier Varianten V1, V2, V3, V4 des Waschprozesses der zugeordnete Ressourcenverbrauch EV, WV, K an dem Bildschirm 4 angezeigt wird, und die Bedienperson kann den Ressourcenverbrauch EV, WV, K beim Festlegen der Parameter berücksichtigen. Die Varianten V1, V2, V3, V4, für welche der Ressourcenverbrauch EV, WV, K ermittelt und angezeigt wird, werden unter Berücksichtigung der ersten Eingabe der Bedienperson ausgewählt und können mit jeder weiteren Eingabe geändert werden.

Zum Beispiel kann die Bedienperson zunächst nur das Ablaufprogramm Pr sowie die Temperatur T festlegen, und der Mikrocontroller 6 kann zu jedem durch die Bedienperson festgelegen Parameterwert eine Alternative vorschlagen. Die Varianten V1, V2, V3, V4 umfassen dann unterschiedliche Kombinationen aus den durch die Bedienperson zunächst festgelegten Parameterwerten und den durch den Mikrocontroller 6 vorgeschlagenen alternativen Parameterwerten. Legt die Bedienperson beispielsweise die Temperatur T von 90 °C fest, so kann der Mikrocontroller 6 eine Temperatur T von 60 °C und/oder 70 °C vorschlagen. Legt die Bedienperson zum Beispiel das Ablaufprogramm "Kochwäsche" fest, so kann der Mikrocontroller 6 das Ablaufprogramm "Pflegeleicht" vorschlagen. Für unterschiedliche Kombinationen der Temperaturwerte 60 °C und/oder 70 °C und 90 °C sowie der Ablaufprogramme "Pflegeleicht" und "Kochwäsche" kann dann der jeweilige Ressourcenverbrauch EV, WV, K ermittelt und angezeigt werden.

Also werden für eine Mehrzahl von Varianten V jeweils der Energieverbrauch EV, der Wasserverbrauch WV sowie die Kosten K ermittelt und angezeigt. Es kann auch vorgesehen sein, dass der Mikrocontroller 6 eine konkrete Variante V1, V2, V3 oder V4 für den Waschprozess vorschlägt. Der Mikrocontroller 6 kann eine solche Variante V1, V2, V3, V4 vorschlagen, die vorbestimmten Kriterien bezüglich des Ressourcenverbrauchs, also des Energieverbrauchs EV und/oder des Wasserverbrauchs WV und/oder der Kosten K entspricht. Insbesondere kann eine solche Variante V1, V2, V3, V4 vorgeschlagen werden, welche gegenüber den anderen Varianten V1, V2, V3, V4 für den geringsten Energieverbrauch EV und/oder den geringsten Wasserverbrauch WV und/oder für die geringsten Kosten K des Waschprozesses sorgt. Das Kriterium, nach welchem eine Variante V1, V2, V3, V4 vorgeschlagen wird, kann auch durch die Bedienperson festgelegt werden, nämlich mit Hilfe der Bedieneinrichtung 2. Dann empfängt der Mikrocontroller 6 eine weitere Eingabe, über welche das Kriterium festgelegt wird, nach welchem eine Variante V1, V2, V3, V4 durch den Mikrocontroller 6 vorgeschlagen werden soll. Dies kann zum Beispiel so aussehen, dass die Bedienperson eine Auswahl zwischen drei Kriterien treffen kann, nämlich zwischen dem geringsten Energieverbrauch EV, dem geringsten Wasserverbrauch WV oder den geringsten Kosten K. Eine durch den Mikrocontroller 6 vorgeschlagene Variante V1, V2, V3, V4 kann dann am Bildschirm 4 angezeigt werden, zum Beispiel kann die vorgeschlagene Variante V1, V2, V3 oder V4 markiert werden.

Neben dem jeweiligen Ressourcenverbrauch EV, WV, K für die Mehrzahl von Varianten V1, V2, V3, V4 wird an dem Bildschirm 4 auch eine Information über die Art der Erzeugung der elektrischen Energie, die für das Haushaltsgerät 1 zu einem momentanen Zeitpunkt zur Verfügung steht, sowie eine Information über die Art der Erzeugung der elektrischen Energie, die für das Haushaltsgerät 1 zu zumindest einem späteren Zeitpunkt zur Verfügung gestellt wird, angezeigt. Diese Informationen kann der Mikrocontroller 6 zum Beispiel direkt von einem Energieanbieter oder auch unter Vermittlung eines externen Gerätes, insbesondere eines Stromzählers, empfangen. Zu diesem Zwecke kann das Haushaltsgerät 1 eine Empfangseinrichtung umfassen, über welche Daten mit Informationen über die Art der Erzeugung der elektrischen Energie empfangen werden. An dem Bildschirm 4 können also jeweilige Informationen über die Erzeugungsart der elektrischen Energie angezeigt werden, die zu unterschiedlichen Zeitpunkten für das Haushaltsgerät 1 bereitgestellt wird. Die Bedienperson kann somit selbst entscheiden, zu welchem Zeitpunkt der Waschprozess gestartet werden soll beziehungsweise welche Zusammensetzung der Energie für den Waschprozess verbraucht werden soll.

Eine solche Anzeige betreffend die Erzeugungsart der elektrischen Energie kann zum Beispiel entsprechend der nachfolgenden Tabelle aussehen:

| Zeit | Anteil erneuerbarer Energie | Vorschlag |
|---|---|---|
| Jetzt: 13:25 | 20 % | |
| 14:30 | 40 % | |
| 16:30 | 60 % | x |
| 18:30 | 65 % | |

Wie aus der obigen Tabelle hervorgeht, kann für eine Vielzahl von Zeitpunkten jeweils der verfügbare Anteil von erneuerbarer Energie angezeigt werden. Die Bedienperson kann somit selbst entscheiden, welcher Anteil von erneuerbarer Energie für das Durchführen des Waschprozesses gegeben sein soll.

Der Mikrocontroller 6 kann auch selbst einen konkreten Zeitpunkt für das Einleiten des Waschprozesses vorschlagen, nämlich einen solchen, der vorbestimmten Kriterien bezüglich der Erzeugungsart der Energie beziehungsweise bezüglich des Anteils von erneuerbarer Energie genügt. Zum Beispiel können die vorbestimmten Kriterien beinhalten, dass ein bestimmter Anteil von erneuerbarer Energie gegeben ist, nämlich beispielsweise 60 % - wie in der obigen Tabelle dargestellt. Ein Kriterium, nach welchem ein Zeitpunkt für das Einleiten des Waschprozesses durch den Mikrocontroller 6 vorgeschlagen werden soll, kann auch durch die Bedienperson selbst festgelegt werden. Dies kann zum Beispiel mit Hilfe der Bedieneinrichtung 2 erfolgen.

Wird der Waschprozess eingeleitet, so können an dem Bildschirm 4 auch während des Waschprozesses Informationen über den aktuellen Ressourcenverbrauch durch das Haushaltsgerät 1 angezeigt werden. Insbesondere wird an dem Bildschirm 4 der jeweils momentane Leistungsverbrauch des Haushaltsgeräts 1 angezeigt, wie auch der aufintegrierte Energieverbrauch und die aufintegrierten Kosten, nämlich seit dem Einleiten des Waschprozesses und/oder bezüglich eines festen Zeitpunktes. Dieser Zeitpunkt kann mittels der Bedieneinrichtung 2 durch die Bedienperson festgelegt werden, und das Aufintegrieren der Energie und der Kosten kann jederzeit zurückgesetzt werden. An dem Bildschirm 4 kann auch ein aktueller Preis für die elektrische Energie angezeigt werden; eine Information diesbezüglich kann ebenfalls von einem Energieanbieter empfangen werden.

Nach Abschluss des Waschprozesses wird am Bildschirm 4 eine Information über den gesamten Ressourcenverbrauch des Waschprozesses angezeigt. Insbesondere werden an dem Bildschirm 4 folgende Informationen nach Abschluss des Waschprozesses angezeigt:
- eine Information über die gesamte elektrische Energie, die während des Waschprozesses durch das Haushaltsgerät 1 verbraucht wurde,
- eine Information über die Menge an Wasser, das während des Waschprozesses durch das Haushaltsgerät 1 verbraucht wurde, und
- eine Information über die Kosten des Waschprozesses.

All diese Informationen werden auch in dem Speicher 7 abgespeichert, und zwar zugeordnet zu einer Information über die ausgewählte Variante V des Waschprozesses beziehungsweise über die festgelegten Parameter des Waschprozesses. Die Bedienperson hat somit jederzeit die Möglichkeit, Daten betreffend diese Informationen mit Hilfe der Bedieneinrichtung 2 abzufragen. Dann liest der Mikrocontroller 6 die Daten aus dem Speicher 7 aus und erzeugt eine entsprechende Anzeige am Bildschirm 4.

Es sind nun unterschiedliche Vorgehensweisen betreffend die Daten vorgesehen. Die Daten über den Ressourcenverbrauch des abgeschlossenen Waschprozesses können beim Einleiten eines weiteren Waschprozesses aus dem Speicher 7 gelöscht werden. Alternativ können diese Daten beibehalten werden, und es können neben diesen Daten weitere Daten mit Informationen über den Ressourcenverbrauch weiterer Waschprozesse in dem Speicher 7 abgelegt werden. Zum Beispiel können in dem Speicher 7 jeweils Daten mit Informationen über den jeweiligen Ressourcenverbrauch für eine vorbestimmte Anzahl von Waschprozessen abgelegt werden, beispielsweise über den jeweiligen Ressourcenverbrauch von zehn letzten Waschprozessen - mit jedem elften Waschprozess wird dann der älteste Datensatz durch die neuen Daten überschrieben. Alternativ oder ergänzend können in dem Speicher 7 Daten über den jeweiligen Ressourcenverbrauch von Waschprozessen abgelegt werden, die innerhalb eines vorbestimmten Zeitintervalls abgeschlossen wurden, beispielsweise die in den letzten 6 Monaten abgeschlossen wurden. Dann hat die Bedienperson die Möglichkeit, all diese Daten abzurufen und sich am Bildschirm 4 anzeigen zu lassen, nämlich insbesondere in Form einer Tabelle und/oder eines Grafen. Eine solche Anzeige kann beispielsweise so aussehen:

| Waschprozess | Datum | Variante | EV | WV | K |
|---|---|---|---|---|---|
| 1 | 25.04.2009 | V1 | EV1 | WV1 | K1 |
| 2 | 02.05.2009 | V2 | EV2 | WV2 | K2 |
| 3 | 09.05.2009 | V2 | EV2 | WV2 | K3 |
| 4 | 16.05.2009 | V2 | EV2 | WV2 | K4 |
| 5 | 23.05.2009 | V1 | EV1 | WV1 | K5 |
| 6 | 30.05.2009 | V3 | EV3 | WV3 | K6 |
| 7 | 06.06.2009 | V4 | EV4 | WV4 | K7 |
| 8 | 13.06.2009 | V4 | EV4 | WV4 | K8 |
| 9 | 20.06.2009 | V3 | EV3 | WV3 | K9 |
| 10 | 27.06.2009 | V1 | EV1 | WV1 | K10 |

In der ersten Spalte sind die abgeschlossenen Waschprozesse fortlaufend nummeriert. Jedem abgeschlossenen Waschprozess ist das jeweilige Abschlussdatum zugeordnet (zweite Spalte), wie auch die jeweilige Variante (dritte Spalte), der jeweilige Energieverbrauch (vierte Spalte), das jeweilige Wasserverbrauch (fünfte Spalte) sowie die jeweiligen Kosten (sechste Spalte). Eine solche Anzeige in Form einer Tabelle und/oder eines Grafen kann durch die Bedienperson mittels der Bedieneinrichtung 2 - zum Beispiel durch Betätigen eines Bedienelements - erzeugt werden.

Insgesamt werden also ein Haushaltsgerät 1 sowie ein Verfahren bereitgestellt, mit denen eine Bedienperson beim Festlegen von Parametern eines Prozesses des Haushaltsgeräts 1 unterstützt wird. Für eine Mehrzahl von möglichen Varianten V des Prozesses, die sich in jeweils zumindest einem Parameter voneinander unterscheiden, wird der jeweilige Ressourcenverbrauch EV, WV, K ermittelt und angezeigt. Unter Berücksichtigung des jeweiligen Ressourcenverbrauchs EV, WV, K kann die Bedienperson eine für sie günstigste Variante auswählen.

### Bezugszeichenliste

| | |
|---|---|
| 1 | Haushaltsgerät |
| 2 | Bedieneinrichtung |
| 3 | Anzeigeeinrichtung |
| 4 | Bildschirm |
| 5 | Steuereinrichtung |
| 6 | Mikrocontroller |
| 7 | Speicher |
| 8 | Antriebsmotor |
| 9 | Heizung |
| 10 | Pumpe |
| EV | Energieverbrauch |
| WV | Wasserverbrauch |
| K | Kosten |
| P1, P2, P3 | Parameter |
| Pr | Ablaufprogramm |
| Pr1, Pr2 | erstes und zweites Ablaufprogramm |
| T | Temperatur |
| T1, T2 | Temperaturwerte |
| V | Variante |
| V1, V2, V3, V4 | erste, zweite, dritte und vierte Variante |
| ZP | Zusatzprogramm |

## Patentansprüche

1. Verfahren zum Unterstützen einer Bedienperson beim Festlegen von Parametern (Pr, T, ZP) eines Prozesses eines Haushaltsgeräts (1) durch Vornahme von Eingaben an einer Bedieneinrichtung (2), wobei die Eingaben durch eine Steuereinrichtung (5) empfangen werden, durch:
- Empfangen einer Eingabe durch die Steuereinrichtung (5), über die zumindest ein erster Parameter (Pr, T, ZP) des Prozesses festgelegt wird,
**gekennzeichnet durch**:
- Ermitteln jeweils eines Wertes für eine einen zugeordneten Ressourcenverbrauch wiedergebende Größe (EV, WV, K) **durch** die Steuereinrichtung (5) für eine Mehrzahl von möglichen, unter Berücksichtigung der Eingabe ausgewählten Varianten (V) des Prozesses, die sich jeweils in dem ersten Parameter (Pr, T, ZP) und/oder in zumindest einem weiteren Parameter (Pr, T, ZP) voneinander unterscheiden, und
- Ausgeben des jeweiligen Wertes der Größe (EV, WV, K) für die gesamte Mehrzahl von möglichen Varianten (V) **durch** die Steuereinrichtung (5), wobei die Werte mittels einer Anzeigeeinrichtung (3) des Haushaltsgeräts (1) angezeigt werden.

2. Verfahren nach Anspruch 1, bei welchem die Parameter (Pr, T, ZP), in denen sich die Mehrzahl von möglichen Varianten (V) voneinander unterscheiden, umfassen:
- ein Ablaufprogramm (Pr), gemäß welchem der Prozess durchgeführt wird und/oder
- eine Temperatur (T), bei welcher der Prozess durchgeführt wird, und/oder
- eine Geschwindigkeit der Bewegung, insbesondere eine Drehzahl, einer Komponente des Haushaltsgeräts (1), und/oder
- ein Durchführen eines Zusatzprogramms (ZP).

3. Verfahren nach Anspruch 1 oder 2, bei welchem für die Mehrzahl von möglichen Varianten (V) des Prozesses jeweils ein Wert für einen Energieverbrauch (EV) und/oder ein Wert für einen Wasserverbrauch (WV) und/oder jeweils die Kosten (K) des Prozesses als Größe berechnet und angezeigt wird/werden.

4. Verfahren nach einem der vorhergehenden Ansprüche, bei welchem durch die Steuereinrichtung (5) zumindest eine Variante (V) für den Prozess vorgeschlagen wird, die vorbestimmten Kriterien bezüglich des Ressourcenverbrauchs (EV, WV, K) entspricht, wobei der Vorschlag mittels der Anzeigeeinrichtung (3) angezeigt wird.

5. Verfahren nach Anspruch 4, bei welchem das Vorschlagen der zumindest einen Variante (V) umfasst, dass
- ein bestimmtes Ablaufprogramm (Pr) vorgeschlagen wird, gemäß welchem der Prozess durchgeführt wird und/oder
- ein Wert für die Temperatur (T) vorgeschlagen wird, bei welcher der Prozess durchgeführt wird, und/oder
- ein Wert für eine Geschwindigkeit der Bewegung, insbesondere ein Wert für eine Drehzahl, einer Komponente des Haushaltsgeräts (1) vorgeschlagen wird und/oder
- das Durchführen eines Zusatzprogramms (ZP) vorgeschlagen wird.

6. Verfahren nach Anspruch 4 oder 5, bei welchem nach den vorbestimmten Kriterien eine solche Variante (V) vorgeschlagen wird, welche gegenüber den anderen Varianten (V)
- für den geringsten Energieverbrauch (EV) sorgt und/oder
- für den geringsten Wasserverbrauch (WV) sorgt und/oder
- für die geringsten Kosten (K) des Prozesses sorgt.

7. Verfahren nach einem der Ansprüche 4 bis 6, bei welchem die Steuereinrichtung (5) eine weitere Eingabe empfängt, über welche wenigstens ein Kriterium festgelegt wird, nach welchem die zumindest eine Variante (V) durch die Steuereinrichtung (5) vorgeschlagen wird.

8. Verfahren nach einem der vorhergehenden Ansprüche, bei welchem eine Information über die Art der Erzeugung von Ressourcen, die für das Haushaltsgerät (1) zu einem momentanen Zeitpunkt zur Verfügung stehen, sowie eine Information über die Art der Erzeugung von Ressourcen, die für das Haushaltsgerät (1) zu zumindest einem späteren Zeitpunkt zur Verfügung gestellt werden, mittels der Anzeigeeinrichtung (3) angezeigt werden.

9. Verfahren nach Anspruch 8, bei welchem durch die Steuereinrichtung (5) zumindest ein Zeitpunkt für das Einleiten des Prozesses, der vorbestimmten Kriterien bezüglich der Art der Erzeugung der Ressourcen entspricht, vorgeschlagen wird, wobei der Vorschlag mittels der Anzeigeeinrichtung (3) angezeigt wird.

10. Verfahren nach Anspruch 9, bei welchem nach den vorbestimmten Kriterien ein solcher Zeitpunkt vorgeschlagen wird, der für eine vorbestimmte Art der Erzeugung der Ressourcen sorgt.

11. Verfahren nach einem der vorhergehenden Ansprüche, bei welchem während des Prozesses der jeweils augenblickliche Wert für die den Ressourcenverbrauch wiedergebende Größe (EV, WV, K) mittels der Steuereinrichtung (5) ermittelt und mittels der Anzeigeeinrichtung (3) angezeigt wird.

12. Verfahren nach einem der vorhergehenden Ansprüche, bei welchem nach Abschluss des Prozesses ein Wert für die den gesamten Ressourcenverbrauch wiedergebende Größe (EV, WV, K), insbesondere ein Wert für den gesamten Energieverbrauch (EV) und/oder ein Wert für den gesamten Wasserverbrauch (WV) und/oder die gesamten Kosten (K), durch die Steuereinrichtung (5) ermittelt wird.

13. Verfahren nach Anspruch 12, bei welchem der Wert für die den gesamten Ressourcenverbrauch wiedergebende Größe (EV, WV, K) mittels der Anzeigeeinrichtung (3) angezeigt wird.

14. Verfahren nach Anspruch 12 oder 13, bei welchem der Wert für die den gesamten Ressourcenverbrauch wiedergebende Größe (EV, WV, K), insbesondere zugeordnet zu einer Information über die Variante (V) des abgeschlossenen Prozesses, durch die Steuereinrichtung (5) in einem Speicher (7) abgespeichert wird.

15. Haushaltsgerät (1) zum Durchführen eines verfahrens nach einem des vorhergehenden Ansprüche, welches eine Bedieneinrichtung (2) zur Vornahme von Eingaben sowie eine Steuereinrichtung (5) zum Empfangen der Eingaben aufweist, wobei die Steuereinrichtung (5) dazu ausgelegt ist,
- eine Eingabe zu empfangen, über die zumindest ein erster Parameter (Pr, T, ZP) des Prozesses festgelegt wird,
- jeweils einen Wert für eine einen zugeordneten Ressourcenverbrauch wiedergebende Größe (EV, WV, K) für eine Mehrzahl von möglichen, unter Berücksichtigung der Eingabe ausgewählten Varianten (V) des Prozesses zu ermitteln, die sich jeweils in dem ersten Parameter (Pr, T, ZP) und/oder in zumindest einem weiteren Parameter (Pr, T, ZP) voneinander unterscheiden, und
- den jeweiligen Wert der Größe (EV, WV, K) für die gesamte Mehrzahl von möglichen Varianten (V) auszugeben und die Werte mittels einer Anzeigeeinrichtung (3) des Haushaltsgeräts (1) anzuzeigen.

## Claims

1. Method of assisting a user with the fixing of parameters (Pr, T, ZP) of a process of a domestic appliance (1) by carrying out inputs at an operating device (2), wherein the inputs are received by a control device (5), by:
- receiving an input by the control device (5), by way of which at least a first parameter (Pr, T, ZP) of the process is fixed,
**characterised by**:
- determining a value for a variable (EV, WV, K), which reproduces an associated consumption of a resource, by the control device (5) for a plurality of possible variants (V), which are selected with consideration of the input, of the process, which respectively differ from one another in the first parameter (Pr, T, ZP) and/or in at least one second parameter (Pr, T, ZP), and
- issuing the respective value of the variable (EV, WV, K) for the entire plurality of possible variants (V) by the control device (5), wherein the values are displayed by means of a display device (3) of the domestic appliance (1).

2. Method according to claim 1, in which the parameters (Pr, T, ZP), in which the plurality of possible variants (V) differ from one another, comprise:
- a sequence program (Pr) according to which the process is performed and/or
- a temperature (T) at which the process is performed and/or
- a speed of movement, particularly a rotational speed, of a component of the domestic appliance (1) and/or
- performance of an additional program (ZP).

3. Method according to claim 1 or 2, in which a respective value for energy consumption (EV) and/or a value for water consumption (WV) and/or the respective costs (K) of the process is or are calculated and displayed for each of the plurality of possible variants (V) of the process.

4. Method according to any one of the preceding claims, in which at least one variant (V) for the process, which corresponds with predetermined criteria with respect to the resource consumption (EV, WV, K), is proposed by the control device (5), wherein the proposal is displayed by means of the display device (3).

5. Method according to claim 4, in which the proposal of the at least one variant (V) comprises that:
- a specific sequence program (Pr) is proposed, according to which the process is performed, and/or
- a value for the temperature (T) is proposed, at which the process is performed, and/or
- a value for a speed of movement, particularly a value for a rotational speed, of a component of the domestic appliance (1) is proposed, and/or
- the performance of an additional program (ZP) is proposed.

6. Method according to claim 4 or 5, in which according to the predetermined criteria there is proposal of a variant (V) which by comparison with the other variants (V)
- ensures the lowest energy consumption (EV) and/or
- ensures the smallest water consumption (WV) and/or
- ensures the lowest costs (K) of the process.

7. Method according to any one of claims 4 to 6, in which the control device (5) receives a further input by way of which at least one criterion is fixed, according to which the at least one variant (V) is proposed by the control device (5).

8. Method according to any one of the preceding claims, in which an item of information about the form of generation of resources, which are available for the domestic appliance (1) at an instantaneous point in time, as well as an item of information about the kind of generation of resources, which are available for the domestic appliance (1) at least at a later point in time, are displayed by means of the display device (3).

9. Method according to claim 8, in which at least one instant for initiating the process, which corresponds with the predetermined criteria with respect to the form of generation of the resources, is proposed by the control device (5), wherein the proposal is displayed by means of the display device (3).

10. Method according to claim 9, in which in accordance with the predetermined criteria there is proposal of an instant which ensures a predetermined form of generation of the resources.

11. Method according to any one of the preceding claims, in which during the process the respective instantaneous value for the variable (EV, WV, K), which reproduces the resource consumption, is determined by means of the control device (5) and displayed by means of the display device (3).

12. Method according to any one of the preceding claims, in which after conclusion of the process a value for the variable (EV, WV, K), which reproduces the entire resource consumption, particularly a value for the entire energy consumption (EV) and/or a value for the entire water consumption (WV) and/or the entire costs (K), is determined by the control device (5).

13. Method according to claim 12, in which the value for the variable (EV, WV, K) reproducing the entire resource consumption is displayed by means of the display device (3).

14. Method according to claim 12 or 13, in which the value for the variable (EV, WV, K) reproducing the entire resource consumption, in particular in association with an item of information about the variant (V) of the concluded process, is stored by the control device (5) in a memory (7).

15. Domestic appliance (1) for performing a method according to any one of the preceding claims, which comprises an operating device (2) for carrying out inputs as well as a control device (5) for receiving the inputs, wherein the control device (5) is designed for the purpose of
- receiving an input by way of which at least one first parameter (Pr, T, ZP) of the process is fixed,
- determining a respective value for a variable (EV, WV, K), which reproduces an associated resource consumption, for a plurality of possible variants (V) of the process, which are selected with consideration of the input and which respectively differ from one another in the first parameter (Pr, T, ZP) and/or in at least one further parameter (Pr, T, ZP), and
- issuing the respective value of the variable (EV, WV, K) for the entire plurality of possible variants (V) and displaying the values by means of a display device (3) of the domestic appliance (1).

## Revendications

1. Procédé permettant d'assister un opérateur lors de la définition de paramètres (Pr, T, ZP) d'un processus d'un appareil ménager (1) en effectuant des entrées sur un dispositif de manipulation (2), les entrées étant reçues par un dispositif de commande (5), en raison de
- la réception d'une entrée par le dispositif de commande (5), par l'intermédiaire de laquelle au moins un premier paramètre (Pr, T, ZP) du processus est défini,
**caractérisé par**
- la détermination par le dispositif de commande (5) de respectivement une valeur pour une grandeur (EV, WV, K) reproduisant une consommation de ressources attribuée pour une pluralité de variantes possibles (V) du processus sélectionnées en tenant compte de l'entrée, lesquelles se distinguent l'une de l'autre respectivement dans un premier paramètre (Pr, T, ZP) et/ou dans au moins un paramètre supplémentaire (Pr, T, ZP), et
- la sortie par le dispositif de commande (5) de la valeur respective de la grandeur (EV, WV, K) pour toute la pluralité de variantes possibles (V), les valeurs étant affichées au moyen d'un dispositif d'affichage (3) de l'appareil ménager (1).

2. Procédé selon la revendication 1, dans lequel les paramètres (Pr, T, ZP), dans lesquels la pluralité de variantes possibles (V) se distinguent les unes des autres, comprennent :
- un programme de déroulement (Pr) selon lequel le processus est exécuté et/ou
- une température (T) à laquelle le processus est exécuté, et/ou
- une vitesse du mouvement, notamment une vitesse de rotation, d'un composant de l'appareil ménager (1), et/ou
- une exécution d'un programme supplémentaire (ZP).

3. Procédé selon la revendication 1 ou 2, dans lequel, pour la pluralité de variantes possibles (V) du processus, une valeur pour une consommation d'énergie (EV) et/ou une valeur pour une consommation d'eau (WV) et/ou respectivement les coûts (K) du processus sont respectivement calculés et affichés en tant que grandeur.

4. Procédé selon l'une quelconque des revendications précédentes, dans lequel au moins une variante (V) est proposée par le dispositif de commande (5) pour le processus, laquelle correspond à des critères prédéfinis relatifs à la consommation de ressources (EV, WV, K), la proposition étant affichée au moyen du dispositif d'affichage (3).

5. Procédé selon la revendication 4, dans lequel la proposition de l'au moins une variante (V) comprend le fait
- qu'un programme de déroulement déterminé (Pr) soit proposé, selon lequel le processus est exécuté et/ou
- qu'une valeur soit proposée pour la température (T) à laquelle le processus est exécuté, et/ou
- qu'une valeur soit proposée pour une vitesse du mouvement, notamment une valeur pour une vitesse de rotation, d'un composant de l'appareil ménager (1), et/ou
- que l'exécution d'un programme supplémentaire (ZP) soit proposée.

6. Procédé selon la revendication 4 ou 5, dans lequel une telle variante (V) est proposée selon les critères prédéterminés, laquelle, par rapport aux autres variantes (V)
- assure la consommation d'énergie (EV) la plus faible et/ou
- assure la consommation d'eau (WV) la plus faible et/ou
- assure les coûts (K) du processus les plus minimes.

7. Procédé selon l'une quelconque des revendications 4 à 6, dans lequel le dispositif de commande (5) reçoit une entrée supplémentaire, par l'intermédiaire de laquelle au moins un critère est défini, selon lequel l'au moins une variante (V) est proposée par le dispositif de commande (5).

8. Procédé selon l'une quelconque des revendications précédentes, dans lequel une information concernant le type de production de ressources qui sont disponibles pour l'appareil ménager (1) à un moment momentané, ainsi qu'une information concernant le type de production de ressources qui seront mises à la disposition de l'appareil ménager (1) au moins à un moment ultérieur sont affichées au moyen du dispositif d'affichage (3).

9. Procédé selon la revendication 8, dans lequel au moins un moment pour l'introduction du processus, lequel correspond à des critères prédéfinis relatifs au type de production des ressources, est proposé par le dispositif de commande (5), la proposition étant affichée au moyen du dispositif d'affichage (3).

10. Procédé selon la revendication 9, dans lequel un tel moment est proposé selon les critères prédéterminés, lequel moment assure un type prédéterminé de production des ressources.

11. Procédé selon l'une quelconque des revendications précédentes, dans lequel la valeur momentanée respective pour la grandeur (EV, WV, K) reproduisant la consommation de ressources est déterminée pendant le processus au moyen du dispositif de commande (5) et est affichée au moyen du dispositif d'affichage (3).

12. Procédé selon l'une quelconque des revendications précédentes, dans lequel, après la fin du processus, une valeur est déterminée par le dispositif de commande (5) pour la grandeur (EV, WV, K) reproduisant la totalité de la consommation de ressources, notamment une valeur pour la consommation totale d'énergie (EV) et/ou une valeur pour la consommation totale d'eau (WV) et/ou pour la totalité des coûts (K).

13. Procédé selon la revendication 12, dans lequel la valeur pour la grandeur (EV, WV, K) reproduisant la totalité de la consommation de ressources est affichée au moyen du dispositif d'affichage (3).

14. Procédé selon la revendication 12 ou 13, dans lequel la valeur pour la grandeur (EV, WV, K) reproduisant la totalité de la consommation de ressources, notamment attribuée à une information concernant la variante (V) du processus achevé, est mémorisée dans une mémoire (7) par le dispositif de commande (5).

15. Appareil ménager (1) pour la réalisation d'un procédé selon l'une quelconque des revendications précédentes, lequel présente un dispositif de manipulation (2) pour effectuer des entrées ainsi qu'un dispositif de commande (5) destiné à recevoir des entrées, le dispositif de commande (5) étant conçu
- pour recevoir une entrée par l'intermédiaire de laquelle un premier paramètre (Pr, T, ZP) du processus est défini,
- pour déterminer respectivement une valeur pour une grandeur (EV, WV, K) reproduisant une consommation de ressources attribuée pour une pluralité de variantes possibles (V) du processus sélectionnées en tenant compte de l'entrée, lesquelles se distinguent l'une de l'autre respectivement dans un premier paramètre (Pr, T, ZP) et/ou dans au moins un paramètre supplémentaire (Pr, T, ZP), et
- pour sortir la valeur respective de la grandeur (EV, WV, K) pour toute la pluralité de variantes possibles (V) et pour afficher les valeurs au moyen d'un dispositif d'affichage (3) de l'appareil ménager (1).
